# EUROPÄISCHE PATENTSCHRIFT

(11) **EP 0 791 945 B1**
(45) Veröffentlichungstag und Bekanntmachung des Hinweises auf die Patenterteilung: **09.01.2002**
(21) Anmeldenummer: 97102089.6
(22) Anmeldetag: 10.02.1997
(51) Int. Cl.: H01H 50/02, H01H 50/24, H01H 50/56, H01H 50/54

(54) **Elektromagnetisches Relais mit kombinierter Kontakt-und Rückstellfeder**
Electromagnetic relay with combined return and contact spring
Relais électromagnétique avec ressort de contact et de rappel combiné

(30) Priorität: 23.02.1996 DE 19606883
(43) Veröffentlichungstag der Anmeldung: 27.08.1997
(73) Patentinhaber: Tyco Electronics Austria GmbH, 1210 Wien (AT)
(72) Erfinder: Mader, Leopold, 2340 Mödling (AT)
(74) Vertreter: Klunker . Schmitt-Nilson . Hirsch

(56) Entgegenhaltungen:
- EP-A- 0 375 398
- DE-A- 2 250 909
- DE-A- 2 627 168
- DE-U- 9 303 437

## Beschreibung

Die Erfindung betrifft ein elektromagnetisches Relais mit einem Magnetsystem, welches eine Spule, eine feststehende Kern-Joch-Anordnung und einen schwenkbar gelagerten Anker umfaßt, ferner mit einer Kontaktanordnung, die eine langgestreckte Kontaktfeder mit einem beweglichen Kontakt und mindestens einen Kontaktträger mit einem Festkontakt umfaßt, sowie mit einem Betätigungsorgan, welches einerseits mit einem beweglichen Endabschnitt des Ankers und andererseits mit der Kontaktfeder gekoppelt ist, wobei die Kontaktfeder Teil einer einseitig eingespannten Schaltfeder ist, die zusätzlich eine mit dem Betätigungsorgan gekoppelte Rückstellfeder bildet.

In der EP 0 375 398 A2 ist ein ungepoltes Relais mit einem flachen Magnetsystem und einer unterhalb des Magnetsystems angeordneten Schließer-Kontaktanordnung dargestellt. Die Betätigung der Kontaktfeder erfolgt dort über ein hebelartiges Betätigungsorgan, welches selbst schwenkbar im Gehäuse gelagert ist und sowohl mit dem Anker als auch mit der Kontaktfeder Berührungspunkte hat, die wegen der getrennten Lagerung des Betätigungsorgans jeweils Relativbewegungen mit entsprechender Reibung erfahren. Dazu kommt die Lagerreibung des Betätigungsorgans selbst. Die Ankerrückstellung erfolgt dort unmittelbar durch die Kontaktfeder. Bei dieser Anordnung ist ein Umschaltkontakt nur schwer zu verwirklichen, da sich Ankerschwingungen im Ruhezustand unmittelbar auf den Öffnerkontakt auswirken würden. Außerdem ist eine zusätzliche Ankerfeder erforderlich, um den Anker in seiner Lagerung zu halten.

Aus der DE 26 27 168 B2 ist auch bereits ein Relais der eingangs genannte Art mit allgemeinem Aufbau bekannt, bei dem ein getrennter Rückstellschenkel von der Kontaktfeder abgezweigt ist, wobei durch entsprechende gegensätzliche Biegungen unterschiedliche Vorspannkräfte erzeugt werden. Allerdings ist durch die dort gezeigte Schaltfeder keine exakte Führung des Betätigungsgliedes möglich. Für die praktische Ausgestaltung dieses Systems ist demnach eine zusätzliche, reibungsbehaftete Führung für das Betätigungsorgan erforderlich.

Ziel der vorliegenden Erfindung ist eine Verbesserung des eingangs genannten Relais in der Weise, daß mit möglichst wenigen und einfach herstellbaren Teilen ein kompakter Relaisaufbau und eine reibungsarme Betätigung der Kontaktfeder erreicht werden kann. Dabei soll eine Schaltfeder mit Rückstellfunktion verwirklicht werden, die eine exakte und reibungsarme Führung des Betätigungsgliedes ermöglicht, wodurch auch eine geringe Ansprechleistung erzielt wird. Bei entsprechender Ausgestaltung soll es mit dieser Schaltfeder auch möglich sein, eine eigene Ankerfeder einzusparen.

Erfindungsgemäß wird dieses Ziel bei einem Relais der eingangs genannten Art dadurch erreicht, daß die Rückstellfeder zumindest annähernd in einer Ebene mit der Kontaktfeder liegt und daß das senkrecht zur Längserstreckung der Schaltfeder bewegliche Betätigungsglied durch die Rückstellfeder über mindestens zwei Anlenkpunkte entlang einer zur Schwenkachse der Schaltfeder parallelen Linie geführt wird.
Bei der Erfindung ist also eine Schaltfeder verwendet, die im wesentlichen in einer gemeinsamen Ebene und einstückig sowohl die Kontaktfeder als auch die Rückstellfeder bildet und durch einen einfachen Schnittvorgang hergestellt werden kann. Dabei ist natürlich nicht ausgeschlossen, daß einzelne Federlappen, ob zur Rückstellung oder zur Kontaktbetätigung, etwa zur Justierung leicht aus der gemeinsamen Federebene herausgebogen werden. Grundsätzlich sind jedoch für diese Schaltfeder keine starken Biegungen oder Abkröpfungen in verschiedene Ebenen erforderlich, die einen komplizierten Herstellvorgang bedingen würden. Die Rückstellfeder bildet außerdem mindestens zwei miteinander fluchtende Betätigungspunkte, durch die das Betätigungsglied erfaßt und reibungsarm geführt wird, wobei die voneinander beabstandeten Anlenkpunkte zugleich eine Sicherung gegen seitliches Kippen und gegen Reibung an anderen Konstruktionsteilen bilden.

Obwohl auch eine einschenkelige Rückstellfeder bei entsprechender Breite im Bereich des Betätigungsgliedes die erfindungsgemäße Führung ermöglichen kann, besitzt die Rückstellfeder vorzugsweise zwei voneinander getrennte Rückstellschenkel, die entweder beiderseits der eigentlichen Kontaktfeder an deren Außenseite oder bei einer rahmenförmigen Gestaltung der Kontaktfeder innerhalb von deren Seitenschenkeln verlaufen können. Das Betätigungsglied wird in jedem Fall entsprechend gestaltet sein. Dabei bietet sich eine symmetrische Gestaltung der Schaltfeder, auch im Hinblick auf eine symmetrische Kräfteverteilung mit möglichst wenig Reibung, an. Bei der erwähnten Rahmenform der Kontaktfeder sind die beiden Rückstellschenkel vorzugsweise durch gabelförmige Gestaltung der Rückstellfeder gebildet, wobei sich diese beiden Rückstellschenkel jeweils neben den Seitenschenkeln der Kontaktfeder innerhalb von deren Rahmenform erstrecken. Die Ankopplung an das Betätigungsglied erfolgt vorzugsweise durch Führungsnasen, die an den beiden Rückstellschenkeln jeweils entgegengesetzt zueinander und quer zu ihrer Längserstreckung abgewinkelt sind und in zueinander fluchtende Führungsnuten des Betätigungsgliedes eingreifen. In der bevorzugten Ausgestaltung ist das Betätigungsglied mit seiner Außenkontur an die Gabelform der Rückstellfeder angepaßt und zwischen deren Rückstellschenkeln geführt.

Die Kontaktfeder wird zweckmäßigerweise über mindestens einen von ihr abgezweigten, außerhalb des Strompfades liegenden Betätigungslappen jeweils durch einen zugehörigen Schaltnocken des Betätigungsgliedes geschaltet, wobei der Schaltnocken jeweils gegenüber den Anlenkpunkten der Rückstellfeder in Betätigungsrichtung versetzt ist. Durch diesen zuletzt genannten Versatz ergibt sich auch bei völlig ebener Schaltfeder eine unterschiedliche Vorspannung für die Kontaktbetätigung und für die Rückstellung des Ankers. Der außerhalb des Strompfades liegende Betätigungslappen hat den Vorteil, daß er bei hohen Schaltleistungen weniger stark erwärmt wird als die eigentlichen stromführenden Bereiche der Kontaktfeder. Damit vermeidet man auch die Gefahr einer Wärmedeformation des Betätigungsgliedes. In bevorzugter Ausgestaltung der Kontaktfeder mit der oben bereits erwähnten Rahmenform sind zweckmäßigerweise auch zwei Betätigungslappen von dem Kontaktabschnitt der Kontaktfeder in Richtung auf das Innere von deren Rahmenform abgezweigt und zwar derart, daß ihre Enden jeweils einem Ende eines Rückstellschenkels gegenüberstehen.

In weiterer Ausgestaltung des Relais weist das Magnetsystem einen im wesentlichen flachen Anker auf, der sich annähernd parallel zu der Schaltfeder erstreckt, an einem Ende über einen Lager-Endabschnitt an einem Kernabschnitt gelagert ist und mit dem anderen, beweglichen Ende über das Betätigungsorgan durch die Rückstellfeder vom Magnetsystem weg vorgespannt ist, wobei der Anker mit seinem Mittelabschnitt an einer zur Lagerachse parallelen Hebellinie eines Grundkörpers schwenkbar aufliegt, so daß aufgrund der Hebelwirkung sein Lager-Endabschnitt in das Lager gedrückt wird. Bei einer solchen Ausgestaltung kann also die Schaltfeder über das Betätigungsglied zusätzlich den Anker in seine Lagerung drücken, damit er auch bei unerregtem Magnetsystem am Kern anliegt, so daß eine zusätzliche Ankerfeder nicht erforderlich ist. Diese Funktion der Ankerhalterung über die Schaltfeder kann bei dem erfindungsgemäßen Relais mit Vorteil auch für einen Umschaltkontakt angewendet werden, da die Haltefunktion durch die wirkungsmäßig getrennte Rückstellfeder erfolgt und eine Beeinträchtigung des Öffnerkontaktes durch die Ankermasse nicht zu befürchten ist. Die genannte Hebellinie als Schwenkpunkt für den Anker wird vorzugsweise durch eine am Grundkörper ausgebildete Abrollkante erzeugt. Denkbar wäre aber auch der umgekehrte Fall, daß ein am Anker ausgebildeter Knick oder Abrollsteg an einer ebenen Fläche des Grundkörpers abrollen könnte.

Die Erfindung wird nachfolgend an Ausführungsbeispielen anhand der Zeichnung näher erläutert.

Es zeigt
Figur 1 ein erfindungsgemäß gestaltetes Relais in Explosionsdarstellung, Figur 2 ein zusammengebautes Relais von Figur 1 im Längsschnitt,
Figur 3 eine Schaltfeder mit Federträger und Betätigunsglied in perspektivischer Darstellung,
Figur 4 eine perspektivische Ansicht des Magnetsystems von Figur 1,
Figur 5 eine perspektivische Ansicht von oben auf den Grundkörper von Figur 1,
Figur 6 eine Einzelansicht des Betätigungsgliedes,
Figur 7 eine perspektivische Ansicht auf die Unterseite des Grundkörpers mit montierter Kontaktanordnung,
Figur 8 und 9 zwei abgewandelte Ausführungsformen der Schaltfeder jeweils in einer zu Figur 3 analogen Darstellung.

Das in den Figuren 1 bis 7 dargestellte Relais besteht gemäß Figur 1 aus einem Grundkörper 1, der an seiner Unterseite eine Kontaktanordnung 2 mit einem Betätigungsglied 3 trägt, sowie einem oberhalb des Grundkörpers angeordneten Magnetsystem 4. Das Relaissystem ist in einem Gehäuse angeordnet, das durch eine Bodenplatte 5 und eine Kappe 6 gebildet ist.

Der Grundkörper 1 ist kastenförmig aus Isolierstoff gestaltet und bildet eine Trennwand 11 zwischen dem Magnetsystem 4 und der Kontaktanordnung 2, die lediglich einen Durchbruch 12 für das Betätigungsglied 3 aufweist. Unterhalb der Trennwand 11 ist ein Schaltraum 13 gebildet, der von Seitenwänden 14 des Grundkörpers umgeben ist und der an einer Seite durch eine gestufte Ausbildung der Trennwand 11 in einen Kontaktraum 13a mit größerer Höhe übergeht. In dem Schaltraum erstreckt sich über den größten Teil von dessen Länge eine Schaltfeder 21 annähernd parallel zur Bodenseite des Relais, die durch die Bodenplatte 5 festgelegt ist. Die Schaltfeder 21 ist als ebene Blattfeder geschnitten und bildet eine rahmenförmige Kontaktfeder 22 mit stromführenden Seitenschenkeln 22a, die sich zum freien Ende hin zu einem Kontaktabschnitt 22b vereinigen; auf diesem ist ein beweglicher Kontakt 29 befestigt. Außerdem sind an dem Kontaktabschnitt 22b zwei Betätigungslappen 22c beidseitig innerhalb der Rahmenform freigeschnitten, derart, daß sie in Richtung auf die Einspannstelle weisen.

Außerdem bildet die Schaltfeder 21 einstückig mit der Kontaktfeder 22 eine gabelförmige Rückstellfeder 23, die im wesentlichen von dem Befestigungsende 21a der Schaltfeder ausgehend von der Kontaktfeder 22 getrennt ist und sich mit zwei Rückstellschenkeln 23a im wesentlichen parallel innerhalb der Rahmenform der Kontaktfeder 22 parallel neben deren Seitenschenkeln 22a erstreckt (siehe auch Figur 3). Die Rückstellfeder 23 bildet mit ihren Rückstellschenkeln 23a eine U-Form, die an die Außenkontur des noch zu beschreibenden Betätigungsgliedes 3 angepaßt ist.

Die Schaltfeder 21 ist an ihrem Befestigungsende 21a auf einem Federträger 24 befestigt, der seinerseits über Befestigungslappen 24a in Steckschächten 14 an gegenüberliegenden Seitenwänden 15 des Grundkörpers 1 verankert sind. Die Befestigungslappen 24a besitzen hakenförmige Konturen zur besseren Verankerung; außerdem ist an dem Federträger 24 eine Anschlußfahne 24b angeformt, die durch einen entsprechenden Durchbruch der Bodenplatte 5 nach außen geführt ist.

Die Kontaktanordnung umfaßt weiterhin einen Öffner-Kontaktträger 25 mit einem Öffnerkontakt 26 sowie einen Schließer-Kontaktträger 27 mit einem Schließerkontakt 28. Beide Kontaktträger sind über Befestigungsabschnitte 25a bzw. 27a in entsprechenden Steckschächten 16 des Grundkörpers 1 verankert. Außerdem besitzen sie jeweils Anschlußfahnen 25b bzw. 27b, die durch die Bodenplatte 5 nach außen geführt sind. Die Kontaktträger 25 und 27 sind so gestaltet und in dem Kontaktraum 13a so angeordnet, daß der bewegliche Kontakt 29 wahlweise mit dem Öffnerkontakt 26 und dem Schließerkontakt 28 zusammenarbeitet.

Das oberhalb des Grundkörpers angeordnete Magnetsystem 4 besitzt einen Spulenkörper 41 mit einer Wicklung 42, deren Achse parallel zur Bodenseite des Relais liegt. Ein Kernjoch 43 bildet einstückig einen Kernschenkel 43a, der sich axial durch die gesamte Spule erstreckt, und einen Jochschenkel 43b, der sich parallel zum Kernschenkel unterhalb der Spule nahe an der Wicklung bis etwa zur Hälfte der Spulenlänge erstreckt. Ein Anker 44 erstreckt sich mit seinem Hauptteil flach in Verlängerung des Jochschenkels 43b, wobei ein im Querschnitt zurückgesetzter Pol-Endabschnitt 44a einen ebenfalls im Querschnitt verminderten Polabschnitt 43c des Jochschenkels überlappt. Ein Lager-Endabschnitt 44b des Ankers ist zum freien Kernende 43d hin angewinkelt und in einer Tasche 45 eines Spulenkörperflansches 41a so gelagert, daß er auf dem freien Kernende 43d abrollt. Der Spulenkörperflansch 41a umgibt dieses freie Kernende 43d an drei Seiten und sichert den Lager-Endabschnitt 44b des Ankers mit Halterippen 41b auch gegen ein Wegwandern in Axialrichtung der Spule. Im übrigen wird dieser Lager-Endabschnitt 44b des Ankers durch die Rückstellkraft der Rückstellfeder 23 in die Lagerung auf das Kernende 43d gedrückt. Diese Rückstellkraft wirkt auf das bewegliche Ankerende 44c und zieht dieses von der Spule weg nach unten. Dadurch wird der Anker als Hebel bei nicht erregtem Magnetsystem um eine Abrollkante 17 an der Oberseite der Trennwand 11 - bei der Darstellung von Figur 2 entgegen dem Uhrzeigersinn - so verschwenkt, daß der Lager-Endabschnitt 44b des Ankers in die Lagerung vorgespannt wird. Auf diese Weise ist eine eigene Lagerfeder entbehrlich.

Durch die Anordnung des Jochschenkels 43b unmittelbar an der Wicklung 42 (gegebenenfalls mit einer Isolier-Zwischenlage) wird der Anker 44 bei Erregung des Magnetsystems in Richtung zur Spule angezogen, so daß auch die Schaltfeder 21 über das Betätigungsglied 3 in diese Richtung gezogen wird. Auf diese Weise ergibt sich unterhalb des Jochschenkels 43b der bereits erwähnte große Kontaktraum 13a, während für die Schaltfeder 21 der niedrigere Schaltraum 13 unterhalb des bewegten Ankers ausreicht. Das Betätigungsglied 3, das die Schaltbewegung des Ankers überträgt, besitzt einen Hakenteil 31, der im wesentlichen senkrecht zur Grundebene den Durchbruch 12 der Trennwand 11 durchsetzt und mit seinem hakenförmigen Ende an einem Durchbruch 44d des Ankers 44 eingehängt ist. Über dem freien Ende dieses Hakenteils 31 ist auch in dem Polabschnitt 43c des Polschenkels 43b eine Ausnehmung 43e vorgesehen, die ein vollständiges Anlegen des Ankers an dem Jochschenkel in diesem Bereich ermöglicht.

Außerdem besitzt das Betätigungsglied einen flachen Fußteil 32, der im wesentlichen in der Ebene der Schaltfeder 21 liegt und in diesem Beispiel eine M-förmige Gestalt besitzt. Der Mittelschenkel des M ist dabei an den Hakenteil 31 angebunden. In beiden Außenschenkeln des Fußteiles 32 ist jeweils eine Führungsnut 33 eingeformt, in welche jeweils eine Führungsnase 23b des benachbarten Rückstellschenkels 23a eingreift. An den freien Enden dieser Außenschenkel ist seitlich jeweils ein Betätigungsnocken 34 angeformt, der unterhalb des benachbarten Betätigungslappens 22d der Kontaktfeder liegt und bei einer nach oben gerichteten Bewegung des Betätigungsgliedes 3 die Kontaktfeder in die Schließposition bringt. Durch Abstimmung der Höhen des Scheitelpunktes an den Betätigungsnocken 34 einerseits und der Führungsnuten 33 andererseits kann die Rückstellposition des Ankers bezüglich der Schließposition des Öffnerkontaktes eingestellt werden, auch wenn sich die Rückstellfeder und die Kontaktfeder ursprünglich in einer Ebene befinden. Ansonsten kann aber auch durch eine leichte Biegung der Rückstellschenkel 23a einerseits bzw. der Betätigungslappen 22c andererseits eine entsprechende Position justiert werden.

Zur Erhöhung der Isolation zwischen dem Magnetsystem und der Kontaktanordnung ist an der Trennwand 11 zur Unterseite hin ein Isolierkragen 18 angeformt, der labyrinthartig zwischen die Schenkel des M-förmigen Fußteils 32 des Betätigungsgliedes 3 eingreift und auf diese Weise lange Kriechstrecken schafft.

Die Montage des Relais erfolgt in der Weise, daß einerseits das Magnetsystem gemäß Figur 4 vormontiert wird und andererseits die Kontaktanordnung 3 in dem Grundkörper von der Unterseite her verankert wird. Das Magnetsystem gemäß Figur 4 wird mit dem Grundkörper gemäß Figur 5 zusammengesetzt, wobei Spulenanschlußstifte 46 in entsprechende Durchbrüche des Grundkörpers eingesteckt werden. Dann wird von der Unterseite her das Betätigunsglied 3 durch die rahmenförmige Schaltfeder hindurch eingesteckt und in den Anker eingehakt. Zu diesem Zweck wird das Betätigungsglied 3 zunächst in schräger Stellung, wie in Figur 2 gestrichelt mit dem Bezugszeichen 3' dargestellt, nach oben geführt, mit dem Haktenteil 31 in den Durchbruch 12 eingesteckt und dann in die endgültige Position verschwenkt. Durch diese Art der Montage des Betätigungsgliedes ohne Rastverbindungen wird auch jeglicher Kunststoffabrieb vermieden, der die Kontakte gefährden könnte. Durch Aufsetzen der Bodenplatte 5 und der Kappe 6 wird dann das Gehäuse gebildet, welches in bekannter Weise auch abgedichtet werden kann.

Die Funktion des Relais ergibt sich bereits aus der beschriebenen Zuordnung der Einzelteile. Bei Erregung des Magnetsystems wird der Anker mit seinem Pol-Endabschnitt 44a an den Polabschnitt 43c des Jochschenkels 43b angezogen, wodurch über das Betätigungsglied 3 die Kontaktfeder 22e nach oben gezogen und der bewegliche Kontakt 29 mit dem Schließerkontakt 28 in Berührung gebracht wird. Bei Abschaltung der Erregung zieht die Rückstellfeder 23 mit ihren Rückstellschenkeln 23a das Betätigungsglied 3 und das Ende 44c des Ankers nach unten, wobei der Anker an der Abrollkante 17 hebelartig kippt und sein Lager-Endabschnitt 44b auch ohne Spulenerregung zu dem Jochende 43d hin vorgespannt wird.

In den Figuren 8 und 9 sind zwei weitere Ausführungsmöglichkeiten der Schaltfeder und entsprechend des Betätigungsgliedes gezeigt. Dabei besitzt die Schaltfeder 121 gemäß Figur 8 eine Kontaktfeder 122, welche in Abwandlung gegenüber der Kontaktfeder 22 von Figur 3 nunmehr nur einen einzigen, mittig angeordneten Schenkel besitzt, an dessen Ende ein Kontaktabschnitt 122b den beweglichen Kontakt 29 trägt. Die Rückstellfeder 123 ist in diesem Fall durch zwei beiderseits neben den Außenseiten der Kontaktfeder verlaufende Rückstellschenkel 123a gebildet, die an ihren freien Enden jeweils nach außen abgewinkelte Betätigungsnasen 123b besitzen. Entsprechend der abgewandelten Form der Schaltfeder 123 ist auch ein abgewandeltes Betätigungsglied 103 vorgesehen. Dieses besitzt eine U-förmige Gestalt mit zwei Hakenteilen 131 als Außenschenkeln und einem die beiden Hakenteile verbindenden Fußteil 132, welches sich unterhalb der Schaltfeder quer zu dieser erstreckt und sowohl einen mittigen Nockenabschnitt 134 zur Betätigung der Kontaktfeder 122 als auch zwei seitlich angeordnete Führungsnuten 133 zur Aufnahme der erwähnten Führungsnasen 123b aufweist. Die beiden Hakenteile 131 erstrecken sich nach oben bis zum Anker, wobei der Anker natürlich an beiden Seiten entsprechend gestaltet ist, um ein Einhängen der Hakenteile 131 zu gestatten, und wobei auch der Grundkörper in seiner Trennwand anstelle des vorher beschriebenen mittigen Durchbruchs 12 nunmehr zwei außen liegende Durchbrüche aufweisen muß. Der Federträger 24 ist wie im vorherigen Ausführungsbeispiel gestaltet.

Figur 9 zeigt gegenüber Figur 8 eine weitere Abwandlung. Die Schaltfeder 221 besitzt ähnlich wie die Schaltfeder 121 eine mittige Kontaktfeder 222 mit einem Kontaktabschnitt 222b sowie eine durch außen liegende Rückstellschenkel 223a gebildete Rückstellfeder 223, wobei die Rückstellschenkel jeweils an ihrem Ende eine Führungsnase 223b aufweisen. Das Betätigungsglied 203 ist ähnlich wie das Betätigungsglied 103 U-förmig gestaltet. Es besitzt zwei Hakenteile 231 sowie einen quer verlaufenden Fußteil 232, in welchem Führungsnuten 233 zur Aufnahme der Führungsnasen 223b angeformt sind. Die Betätigung der Kontaktfeder 222 erfolgt jedoch nunmehr nicht unmittelbar an dem Mittelschenkel 222a, sondern über seitlich angeformte Betätigungslappen 222c, die annähernd mit den Rückstellschenkeln 223a fluchten und jeweils auf einem Betätigungsnocken 234 des Betätigungsgliedes 203 aufliegen. Die Funktion für die Anpassung des Ankers und des Grundkörpers an das veränderte Betätigungsglied gilt das gleiche wie zu Figur 8. Im übrigen ergibt sich die Funktion aus der Beschreibung des ersten Ausführungsbeispiels.

## Patentansprüche

1. Elektromagnetisches Relais mit einem Magnetsystem (4), welches eine Spule (41,42), eine feststehende Kern-Joch-Anordnung (43) und einen schwenkbar gelagerten Anker (44) umfaßt, ferner mit einer Kontaktanordnung (2), die eine langgestreckte Kontaktfeder (22; 122;222) mit einem beweglichen Kontakt (29) und mindestens einen Kontaktträger (25,27) mit je einem Festkontakt (26,28) umfaßt, sowie mit einem Betätigungsglied (3; 103;203), welches einerseits mit einem beweglichen Endabschnitt (44c) des Ankers (44) und andererseits mit der Kontaktfeder (22; 122; 222) gekoppelt ist, wobei die Kontaktfeder Teil einer einseitig eingespannten Schaltfeder (21; 121; 221) ist, die zusätzlich eine mit dem Betätigungsorgan (3; 103; 203) gekoppelte Rückstellfeder (23; 123;223) bildet,
**dadurch gekennzeichnet, daß** die Rückstellfeder (23; 123; 223) zumindest annähernd in einer Ebene mit der Kontaktfeder (22; 122; 222) liegt und daß das senkrecht zur Längserstreckung der Schaltfeder (21; 121; 221) bewegbare Betätigungsglied (3; 103; 203) durch die Rückstellfeder (23; 123; 223) über mindestens zwei Anlenkpunkte (33; 133, 233) entlang einer zur Schwenkachse der Schaltfeder parallelen Linie geführt wird.

2. Relais nach Anspruch 1,
**dadurch gekennzeichnet, daß** die Kontaktfeder (22) eine Rahmenform mit zwei von einer gemeinsamen Einspannstelle der Schaltfeder ausgehenden stromführenden Seitenschenkeln (22a) besitzt, die sich am freien Ende zu einem den beweglichen Kontakt (29) tragenden Kontaktabschnitt (22b) vereinigen, und daß die Rückstellfeder (23) zwei neben den Seitenschenkeln (22a) verlaufende Rückstellschenkel (23a) bildet.

3. Relais nach Anspruch 2,
**dadurch gekennzeichnet, daß** die beiden Rückstellschenkel (23a) durch gabelförmige Gestaltung der Rückstellfeder (23) gebildet sind und sich jeweils neben den Seitenschenkeln (22a) der Kontaktfeder (22) innerhalb von deren Rahmenform erstrecken.

4. Relais nach Anspruch 1,
**dadurch gekennzeichnet, daß** die Schaltfeder (121; 221) eine langgestreckte, mittige Kontaktfeder (122; 222) bildet, zu deren beiden Seiten sich je ein Rückstellschenkel (123a; 223a) erstreckt.

5. Relais nach einem der Ansprüche 2 bis 4,
**dadurch gekennzeichnet, daß** die beiden Rückstellschenkel (23a; 123a; 223a) jeweils entgegengesetzt zueinander und quer zu ihrer Längserstreckung abgewinkelte Führungsnasen (23b; 123b; 223b) aufweisen, die in zueinander fluchtende Führungsnuten (33; 133; 233) des Betätigungsgliedes (3; 103; 203) eingreifen.

6. Relais nach Anspruch 3 oder 5,
**dadurch gekennzeichnet, daß** das Betätigungsglied (3) mit seiner Außenkontur an die Gabelform der Rückstellfeder (23) angepaßt ist und zwischen deren Rückstellschenkeln (23a) geführt wird.

7. Relais nach einem der Ansprüche 1 bis 6,
**dadurch gekennzeichnet, daß** die Kontaktfeder (22) über mindestens einen von ihr abgezweigten, außerhalb des Strompfades liegenden Betätigungslappen (22c; 222c) jeweils durch einen zugehörigen Schaltnocken (34; 234) des Betätigungsgliedes (3; 203) betätigt wird.

8. Relais nach den Ansprüchen 3 und 7,
**dadurch gekennzeichnet, daß** zwei Betätigungslappen (22c; 122c; 222c) von dem Kontaktabschnitt (22b; 122b; 222b) der Kontaktfeder (22; 122; 222) abzweigen derart, daß ihre Enden jeweils einem Ende eines Rückstellschenkels (23a; 123a; 223a) gegenüberstehen.

9. Relais nach einem der Ansprüche 1 bis 8,
**dadurch gekennzeichnet, daß** das Magnetsystem einen im wesentlichen flachen Anker (44) aufweist, der sich annähernd parallel zu der Schaltfeder (21) erstreckt, an einem Ende über einen Lager-Endabschnitt (44b) an einem Kernabschnitt (43d) gelagert ist und mit seinem entgegengesetzten, beweglichen Endabschnitt (44c) über das Betätigungsglied (3) durch die Rückstellfeder (23; 123; 223) von dem Magnetsystem (4) weg vorgespannt wird, wobei er mit seinem Mittelabschnitt an einer zur Lagerachse parallelen Hebellinie (17) eines Grundkörpers (1) schwenkbar aufliegt, so daß aufgrund der Hebelwirkung sein Lager-Endabschnitt (44b) in das Lager gedrückt wird.

10. Relais nach Anspruch 9,
**dadurch gekennzeichnet, daß** die Hebellinie durch eine Abrollkante (17) des Grundkörpers festgelegt ist.

11. Relais nach Anspruch 9,
**dadurch gekennzeichnet, daß** die Hebellinie durch eine Abrollkante des Ankers festgelegt ist.

12. Relais nach einem der Ansprüche 9 bis 11,
**dadurch gekennzeichnet, daß** der Grundkörper (1) eine Trennwand (11) zwischen dem Magnetsystem (4) und der Kontaktanordnung (2) bildet, die lediglich einen Durchbruch (12) bzw. Durchbrüche für das Betätigungsglied (3; 103; 203) aufweist.

13. Relais nach Anspruch 12,
**dadurch gekennzeichnet, daß** die Trennwand (11) einen am Rand des Durchbruches (12) zur Unterseite vorspringenden Isolierkragen (18) bildet.

14. Relais nach Anspruch 11,
**dadurch gekennzeichnet, daß** das Betätigungsglied U-förmige Gestalt besitzt, wobei zwei seitliche Hakenteile (131; 231) am Anker eingehängt sind und ein die beiden Hakenteile verbindender Fußteil (132; 232) an der Schaltfeder (121; 221) angreift.

15. Relais nach Anspruch 13,
**dadurch gekennzeichnet, daß** das Betätigungsglied (3) einen am Anker eingehängten Hakenteil (31) und einen an der Schaltfeder (21) angreifenden Fußteil (32) aufweist, der mit dem Isolierkragen (18) labyrinthartig ineinandergreift.

## Claims

1. Electromagnetic relay with a magnet system (4), comprising a reel (41, 42), a stationary core-yoke arrangement (43) and a pivotally mounted armature (44), with furthermore a contact arrangement (2), comprising an elongated spring contact (22; 122; 222) with a movable contact (29) and at least one contact carrier (25, 27) with in each case a fixed contact (26, 28), as well as an actuating member (3; 103; 203) which is coupled on the one hand to a movable end section (44c) of the armature (44) and on the other hand to the spring contact (22; 122; 222), whereby the spring contact is part of a unilaterally fixed switch spring (21; 121; 221), which in addition forms a return spring (23; 123; 223) coupled to the actuating member (3; 103; 203),
**characterised in that** the return spring (23; 123; 223) lies at least approximately on a level with the spring contact (22; 122; 222) and **in that** the actuating member (3; 103; 203), movable perpendicularly to the longitudinal extension of the switch spring (21; 121; 221), is guided by the return spring (23; 123; 223) via at least two linking points (33; 133; 233) along a line parallel to the pivotal axis of the switch spring.

2. Relay according to claim 1, **characterised in that** the spring contact (22) displays a frame shape with two current-carrying side legs (22a) which originate from a common fixation point of the switch contact and which meet at the free end in a contact section (22b) carrying the movable contact (29), and **in that** the return spring (23) forms two return legs (23a) extending along the side legs (22a).

3. Relay according to claim 2, **characterised in that** the two return legs (23a) are designed by the fork-shaped configuration of the return spring (23) and in each case extend along the side legs (22a) of the spring contact (22) within their frame shape.

4. Relay according to claim 1, **characterised in that** the switch contact (121; 221) forms an elongated, central spring contact (122; 222), along the two sides of which in each case a return leg (123a; 223a) extends.

5. Relay according to one of claims 2 to 4, **characterised in that** the two return legs (23a; 123a; 223a) comprise guide catches (23b; 123b; 223b) which are in each case positioned opposite each other and offset obliquely to their longitudinal extension, and which engage aligned guide grooves (33; 133; 233) of the actuating member (3; 103; 203).

6. Relay according to claim 3 or 5, **characterised in that** the outer contour of the actuating member (3) is adapted to the fork shape of the return spring (23) and guided between its return legs (23a).

7. Relay according to one of claims 1 to 6, **characterised in that** the spring contact (22) is actuated by means of at least one of the actuating tabs (22c; 222c) branched off it and lying outside the current path, in each case via an appropriate switch cam (34; 234) of the actuating member (3; 203).

8. Relay according to claims 3 and 7, **characterised in that** the two actuating tabs (22c; 122c; 222c) branch off from the contact section (22b; 122b; 222b) of the spring contact (22; 122; 222) in such a manner that their ends in each case are opposite an end of a return leg (23a; 123a; 223a).

9. Relay according to one of claims 1 to 8, **characterised in that** the magnet system comprises an essentially flat armature (44), which extends essentially parallel to the switch spring (21), is supported at one end via a bearing end section (44b) on a core section (43d) and its opposite, movable end section (44c) is biased via the actuating member (3) by means of the return spring (23; 123; 223) away from the magnet system (4), whereby its middle section is pivotally supported on a lever line (17) of a base body (1) parallel to the bearing axis, so that as a result of the lever effect its bearing end section (44b) is pushed into the bearing.

10. Relay according to claim 9, **characterised in that** the lever line is defined by an unwinding edge (17) of the base body.

11. Relay according to claim 9, **characterised in that** the lever line is defined by an unwinding edge (17) of the armature.

12. Relay according to one of claims 9 to 11, **characterised in that** the base body (1) forms a dividing wall (11) between the magnet system (4) and the contact arrangement (2), which comprises merely one opening (12) or openings for the actuating member (3; 103; 203).

13. Relay according to claim 12, **characterised in that** the dividing wall (11) forms an insulating collar (18) projecting on the border of the opening (12) towards the underside.

14. Relay according to claim 11, **characterised in that** the actuating member displays a U-shaped design, whereby two side hook parts (131; 231) are secured on the armature and a base part (132; 232) connecting the two hook parts engages the switch spring (121; 221).

15. Relay according to claim 13, **characterised in that** the actuating member (3) comprises a hook part (31) secured to the armature and a base part (32) engaging the switch spring (21) and which engages the insulating collar (18) in a labyrinthine manner.

## Revendications

1. Relais électromagnétique comportant un système magnétique (4), englobant une bobine (41, 42), un agencement noyau-culasse fixe (43) et une armature à agencement pivotant (44), ainsi qu'un agencement de contacts (2) englobant un ressort de contact à extension longue (22; 122; 222) avec un contact mobile (29) et au moins un support de contact (25, 27) comportant respectivement un contact fixe (26, 28), ainsi qu'un organe d'actionnement (3; 103; 303) couplé d'une part à une section d'extrémité mobile (44c) de l'armature (44) et d'autre part au ressort de contact (22; 122; 222), le ressort de contact faisant partie d'un ressort de commutation à fixation unilatéral (21; 121; 221), constituant en outre un ressort de rappel (23; 123; 223) couplé à l'organe d'actionnement (3; 103; 203),
**caractérisé en ce que** le ressort de rappel (23; 123; 223) se situe au moins approximativement dans un plan avec le ressort de contact (22; 122; 222), l'organe d'actionnement (3; 103; 203), pouvant être déplacé verticalement par rapport à l'extension longitudinale du ressort de commutation (21; 121; 221) et étant guidé par le ressort de rappel (23; 123; 223) par l'intermédiaire d'au moins deux points d'articulation (33; 133, 233) le long d'une ligne parallèle à l'axe de pivotement du ressort de commutation.

2. Relais selon la revendication 1, **caractérisé en ce que** le ressort de contact (22) a une forme en cadre, avec deux branches latérales traversées par le courant (22a) s'étendant à partir d'un point de fixation commun du ressort de commutation et convergeant au niveau de l'extrémité libre en une section de contact (22b) comportant le contact mobile (29), le ressort de rappel (23) formant deux branches de rappel (23a) s'étendant à côté des branches latérales (22a).

3. Relais selon la revendication 2, **caractérisé en ce que** les deux branches de rappel (23a) sont formées par une configuration en forme de fourche du ressort de rappel (23) et s'étendent respectivement à côté des branches latérales (22a) du ressort de contact (22) à l'intérieur de la forme en cadre.

4. Relais selon la revendication 1, **caractérisé en ce que** le ressort de commutation (121; 221) forme un ressort de contact central à extension longue (122; 222), une branche de rappel (123a; 223a) s'étendant respectivement des deux côtés de celui-ci.

5. Relais selon l'une des revendications 2 à 4, **caractérisé en ce que** les deux branches de rappel (23a; 123a; 223a) comportent respectivement des languettes de guidage (23b; 123b; 223b) opposées et coudées transversalement à leur extension longitudinale, s'engageant dans des rainures de guidage alignées (33; 133; 233) de l'organe d'actionnement (3; 103; 203).

6. Relais selon les revendications 3 ou 5, **caractérisé en ce que** le contour externe de l'organe d'actionnement (3) est adapté à la forme en fourche du ressort de rappel (23) et est guidé entre les branches de rappel (23a) de celui-ci.

7. Relais selon l'une des revendications 1 à 6, **caractérisé en ce que** le ressort de contact (22) est actionné par l'intermédiaire d'au moins une patte d'actionnement (22c; 222c) déviée, agencée hors du trajet du courant, respectivement par une came de commutation correspondante (34; 234) de l'organe d'actionnement (3; 203).

8. Relais selon les revendications 3 et 7, **caractérisé en ce que** deux pattes d'actionnement (22c; 122c; 222c) sont déviées de la section de contact (22b; 122b; 222b) du ressort de contact (22; 122; 222), de sorte que leurs extrémités sont respectivement opposées à une extrémité d'une branche de rappel (23a; 123a; 223a).

9. Relais selon l'une des revendications 1 à 8, **caractérisé en ce que** le système magnétique comporte une armature essentiellement plate (44), s'étendant de manière pratiquement parallèle au ressort de commutation (21), supportée au niveau d'une extrémité par l'intermédiaire d'une section d'extrémité de support (44b) sur une section de noyau (43d), et poussée au niveau de sa section d'extrémité mobile opposée (44c) par l'organe d'actionnement (3) et par le ressort de rappel (23; 123; 223) à l'écart du système magnétique (4), sa section médiane étant supportée par pivotement sur une ligne de levier (17) d'un corps de base (1) parallèle à l'axe du support, de sorte que sa section d'extrémité de support (44b) est pressée dans le support par l'effet de levier.

10. Relais selon la revendication 9, **caractérisé en ce que** la ligne de levier est établie par un bord de déroulement (17) du corps de base.

11. Relais selon la revendication 9, **caractérisé en ce que** la ligne de levier est établie par un bord de déroulement de l'armature.

12. Relais selon l'une des revendications 9 à 11, **caractérisé en ce que** le corps de base (1) forme une paroi de séparation (11) entre le système magnétique (4) et l'agencement de contacts (2), comportant uniquement une ouverture (12) ou des ouvertures pour l'organe d'actionnement (3; 103; 203).

13. Relais selon la revendication 12, **caractérisé en ce que** la paroi de séparation (11) forme un collier isolant (18) débordant vers le côté inférieur sur le bord de l'ouverture (12).

14. Relais selon la revendication 11, **caractérisé en ce que** l'organe d'actionnement a une forme en U, deux éléments de crochet latéraux (131; 231) étant accrochés sur l'armature et une partie de pied (132; 232) reliant les deux éléments de crochet, s'engageant dans le ressort de commutation (121; 221).

15. Relais selon la revendication 13, **caractérisé en ce que** l'organe d'actionnement (3) comporte un élément de crochet (31) accroché sur l'armature et une partie de pied (32) s'engageant dans le ressort de commutation (21), s'engageant en forme de labyrinthe dans le collier isolant (18).
